# EUROPÄISCHE PATENTSCHRIFT

(11) **EP 1 919 257 B1**
(45) Veröffentlichungstag und Bekanntmachung des Hinweises auf die Patenterteilung: **03.02.2016**
(21) Anmeldenummer: 07118793.4
(22) Anmeldetag: 18.10.2007
(51) Int. Cl.: H04R 25/00

(54) **Pegelabhängige Geräuschreduktion**
Level-dependent noise reduction
Réduction du bruit dépendant du niveau

(30) Priorität: 30.10.2006 DE 102006051071
(43) Veröffentlichungstag der Anmeldung: 07.05.2008
(73) Patentinhaber: Sivantos GmbH, 91058 Erlangen (DE)
(72) Erfinder: Dreßler, Oliver, 90763, Fürth (DE); Puder, Henning, 91052, Erlangen (DE)
(74) Vertreter: FDST Patentanwälte

(56) Entgegenhaltungen:
- WO-A1-00/01198
- WO-A1-98/47315
- DE-A1- 3 733 983
- IWASAKI S: "AUTOMATIC NOISE SUPPRESSION IN HEARING AIDS", HEARING AID JOURNAL, HEARING AID JOURNAL, SIOUX CITY , IOWA, US, 1. Dezember 1981 (1981-12-01), Seite 10/11,40, XP009027331, ISSN: 0091-2166

## Beschreibung

Die Erfindung betrifft ein Verfahren zur Geräuschreduktion in Hörhilfsgeräten, bei dem die Wirkung der Geräuschreduktion abhängig vom aktuellen Pegel eingestellt wird.

Moderne Hörhilfen weisen Signalverarbeitungskonzepte auf, mit deren Hilfe Audiosignale nicht nur dem Hörvermögen des jeweiligen Hörhilfsgeräteträgers entsprechend sondern auch situationsbezogen verarbeitet werden können. Um die Höranstrengung zu reduzieren und den Hörkomfort sowie die Sprachverständlichkeit zu erhöhen, sind Signalverarbeitungskonzepte vorgesehen, die Geräusche analysieren und die Signalverarbeitung den jeweiligen Geräuschen anpassen können. Unter anderem wird dabei zwischen Störschall (in der Regel Umgebungsgeräusche des alltäglichen Lebens) und Nutzschall (in der Regel Sprache) differenziert. Das Ziel der meisten Signalverarbeitungskonzepte ist, ein möglichst optimales Verhältnis zwischen Nutz- und Störsignal zu erreichen, insbesondere um die Verständlichkeit von Sprache zu erhöhen. Da sich das Störschallspektrum mit jeder Hörsituation ändert, ist ein standardisiertes Abfiltern des Störschalls hierbei nicht möglich. Vielmehr sind hierzu spezielle Geräuschreduktionsverfahren notwendig, mit deren Hilfe die eingehenden Signale entsprechend ihrem Störgeräuschanteil klassifiziert und individuell gedämpft werden können.

Solche Geräuschreduktionsverfahren, beispielsweise Verfahren basierend auf dem Wiener-Filter, kommen in Hörgeräten schon länger zum Einsatz. Hiermit lässt sich das Signal-Rausch-Verhältnis des Eingangsignals deutlich verbessern. Allerdings wird damit hauptsächlich eine subjektive Verbesserung, insbesondere eine geringere Höranstrengung erreicht. Eine objektive Verbesserung der Sprachverständlichkeit konnte damit noch nicht erreicht werden.

Ein negativer Effekt für Hörgeschädigte ist jedoch, dass es - insbesondere bei Schwerhörenden mit großem Hörverlust - vorkommen kann, dass die verwendeten Geräuschreduktionsverfahren leise (Stör-)Signale so weit im Pegel reduzieren, dass die betreffenden Signale unter die Hörschwelle abgesenkt werden. Infolgedessen kann der Schwerhörende diese Signale nicht mehr wahrnehmen. Dieses Verhalten ist jedoch nicht für alle Signale gewünscht. Insbesondere werden aufgrund dieses Effektes gewohnte Alltagsgeräusche, wie z.B. das leise Brummen eines elektrischen Geräts, nicht mehr gehört. Dieses für herkömmliche Geräuschreduktionsverfahren typische Verhalten wird von den Betroffenen häufig als störend empfunden. Durch die Unterdrückung gewohnter Alltagsgeräusche kann ferner auch die Orientierung in einer bekannten oder unbekannten Umgebung erschwert werden.

Die WO 98/47315 A1 offenbart ein Verfahren zur Störgeräuschreduktion in Hörgeräten, bei dem ein Störsignalanteil eines Signals zugunsten eines Nutzsignalanteils des jeweiligen Signals reduziert wird. Die Störsignalreduktion erfolgt dabei in Abhängigkeit vom jeweiligen Signal-Rausch-Verhältnis des Signals, so dass der Störsignalanteil bei einem geringen Signal-Rausch-Verhältnis weniger reduziert wird, als bei einem hohen Signal-Rausch-Verhältnis.

Die Aufgabe der Erfindung ist es daher, eine verbesserte Geräuschreduktion bereitzustellen. Diese Aufgabe wird durch ein Verfahren zur Geräuschreduktion gemäß Anspruch 1 sowie durch eine Geräuschreduktionseinrichtung für ein Hörhilfsgerät gemäß Anspruch 10 gelöst. Weitere vorteilhafte Ausführungsformen der Erfindung sind in den abhängigen Ansprüchen angegeben.

Gemäß der Erfindung ist ein Verfahren zur Geräuschreduktion in einem Hörhilfsgerät vorgesehen, wobei ein Signal, das einen Nutz- und einen Störsignalanteil aufweist, im Hörhilfsgerät verarbeitet wird, und wobei der Störsignalanteil zugunsten des Nutzsignalanteils reduziert wird. Dabei erfolgt die Reduktion des Störsignalanteils abhängig vom Eingangspegel des Signals, wobei der Störsignalanteil bei einem hohen Eingangspegel stärker gedämpft wird, als bei einem niedrigen Eingangspegel. Durch die eingangspegelabhängige Dämpfung ist es möglich sicherzustellen, dass Störsignale, die aufgrund eines ungünstigen Signal-Rausch-Verhältnisses bei der herkömmlichen Störgeräuschdämpfung unter die Hörschwelle fallen würden, auch weiterhin hörbar bleiben.

Eine vorteilhafte Ausführungsform der Erfindung sieht vor, dass die Dämpfung des Signals vollständig zurückgenommen wird, wenn der Pegel des Störsignalanteils bedingst durch eine weitere Dämpfung unter die Hörschwelle fallen würde. Hiermit lässt sich besonders einfach sicherstellen, dass ein als Störgeräusch klassifizierter Signalanteil noch hörbar bleibt.

In einer weiteren vorteilhaften Ausführungsform der Erfindung ist vorgesehen, dass als unterer Schwellenwert die Hörschwelle gewählt wird. Hierdurch kann sichergestellt werden, dass ein als Störgeräusch klassifizierter Signalanteil noch hörbar bleibt und gleichzeitig eine maximaler Geräuschreduktionswirkung erreicht wird.

In einer weiteren besonders vorteilhaften Ausführungsform der Erfindung ist vorgesehen, dass das Audiosignal im Hörhilfsgerät in wenigstens zwei unterschiedliche Frequenzbänder aufgespaltet wird, die jeweils einem Frequenzkanal zugeordnet werden, wobei ein Signal eines Frequenzkanals mit einem schlechteren Signal-Rausch-Verhältnis stärker gedämpft wird als ein Signal eines Frequenzkanals mit einem besseren Signal-Rausch-Verhältnis. Durch die Aufteilung des Audiosignals auf verschiedene Frequenzkanäle ist es möglich eine frequenzspezifische Signalverarbeitung durchzuführen. Hiermit lässt sich eine effektive Geräuschunterdrückung realisieren.

Ferner sieht eine weitere vorteilhafte Ausführungsform der Erfindung von, dass die Dämpfung der Signale für jeden Frequenzkanal spezifisch erfolgt, wobei die kanalspezifische Dämpfung eines Signals auf einem Frequenzkanal vollständig zurückgenommen wird, wenn durch eine weitere Dämpfung der Pegel des Störsignalanteils auf dem entsprechenden Frequenzkanal unter einen für den entsprechenden Frequenzkanal vorgegebenen unteren Schwellenwert fallen würde. Durch die kanalspezifische Dämpfungsrücknahme kann einerseits bei höheren Eingangspegeln eine optimale Störgeräuschreduktion erreicht werden und andererseits sichergestellt werden, dass leise Störgeräusche hörbar bleiben.

Eine weitere besonders vorteilhafte Ausführungsform der Erfindung sieht vor, dass die Rücknahme der Dämpfung der Signale auf den einzelnen Frequenzkanälen dem individuellen Hörvermögen des jeweiligen Hörhilfeträgers angepasst wird. Dabei wird für einen Frequenzkanal, dessen Frequenzen vom Hörhilfeträger schlechter wahrgenommen werden, ein höherer unterer Schwellwert gewählt als für einen Frequenzkanal, dessen Frequenzen vom Hörhilfeträger besser wahrgenommen werden. Durch die Berücksichtigung des individuellen Hörvermögens kann noch besser eine optimale Störgeräuschreduktion erreicht und gleichzeitig sichergestellt werden, dass Störgeräusche hörbar bleiben, d.h. oberhalb der Hörschwelle des Schwerhörenden liegen.

In einer weiteren vorteilhaften Ausführungsform der Erfindung ist vorgesehen, dass der untere Schwellenwert für einen Frequenzkanal anhand der Hörschwelle des Hörhilfeträgers für die Frequenzen des entsprechenden Frequenzkanals bestimmt wird. Die Informationen über das individuelle Hörvermögen des Hörhilfeträgers liegen in der Regel bereits im Hörhilfsgerät abgespeichert vor, so dass hiermit eine Optimierung der Störgeräuschreduktion ohne zusätzlichen Aufwand ermöglicht wird.

Schließlich ist in einer vorteilhaften Ausführungsform der Erfindung vorgesehen, dass die Rücknahme der Dämpfung eines Signals erst ab einem oberen Schwellenwert erfolgt, wobei für Signale, deren Pegel oberhalb des oberen Schwellenwerts liegen, keine Rücknahme der Dämpfung erfolgt. Damit wird eine besonders effektive Störgeräuschunterdrückung möglich.

Im Folgenden wird die Erfindung anhand von Zeichnungen näher dargestellt. Es zeigen:
Fig. 1 schematisch den Aufbau eines typischen Hörhilfsgerätes mit einer Geräuschreduktionseinrichtung;
Fig. 2 schematisch eine typische Geräuschreduktionseinrichtung basierend auf einem Wiener-Filter;
Fig. 3 ein Diagramm zur Darstellung der Abhängigkeit der Rücknahme der Geräuschreduktionswirkung vom Eingangspegel;
Fig. 4 ein Diagramm zur Darstellung der Abhängigkeit der Geräuschreduktionsdämpfung vom Signal-Rausch-Verhältnis.

Figur 1 zeigt ein typisches Hörhilfsgerät 1, beispielsweise ein Hörgerät. Das Hörgerät 1 weist eine Mikrofonstufe 10 auf, die z.B. als ein differentielles Richtmikrofonsystem ausgebildet ist. Das Ausgangssignal der Mikrofonstufe 10, bestehend aus einem Nutz- (z.B. Sprache) und einem Störsignal, wird mithilfe einer entsprechenden Frequenzanalyseeinrichtung 20 typischerweise in mehrere Frequenzbereiche (Frequenzbänder) aufgeteilt, die auf unterschiedlichen Frequenzkanälen weiterverarbeitet werden. Die Audiosignale der verschiedenen Frequenzkanäle durchlaufen dann eine Geräuschreduktionseinrichtung 30, die typischerweise auf einem Wiener-Filter basiert. Hier werden die Signale der verschiedenen Frequenzbänder kontinuierlich nach ihrem individuellen Signal-Rausch-Verhältnis gewichtet und der jeweiligen Gewichtung entsprechend unterschiedlich stark gedämpft. Dabei wird analysiert, ob die Signale der einzelnen Frequenzkanäle eine nahezu gleich bleibende Intensität (stationär) aufweisen oder moduliert (nicht stationär) auftreten. Stationäre Signalanteile, wie z.B. Rauschen, werden als Störsignale interpretiert. In dem betreffenden Frequenzband wird die Verstärkung relativ zu den anderen Bändern abgesenkt. Hingegen werden Bänder mit modulierten Signalanteilen als Sprachkomponenten aufgefasst und nicht gedämpft.

Die Ausgangssignale der Geräuschreduktionseinrichtung 30 durchlaufen anschließend eine weitere Signalverarbeitungskomponente 40, in der sie eine Verstärkung und eine dynamische Kompression erfahren.

Schließlich werden die einzelnen Frequenzbänder in einer Frequenzsyntheseeinrichtung 50 wieder zusammengeführt und über einen Ausgangswandler, in der Regel ein Lautsprecher, als ein akustisches Signal ausgegeben. Ein typisches Hörhilfsgerät 1 weist ferner eine einstellbare Einrichtung 60 zur Reduktion von Rückkopplungseffekten auf, die das Ausgangssignal des Hörhilfsgerätes 1 in einer Rückkopplungsschleife wieder in den Signalpfad des Audiosignals eingekoppelt. Ferner ist ein Klassifikationssystem 70 vorgesehen, das anhand der jeweils aktuellen Hörsituation darüber entscheidet, welche optimalen Einstellungen des Hörhilfsgerätes 1, zum Beispiel welche Richtcharakteristik der Mikrofonstufe 10 oder welche Adaptionsgeschwindigkeit der Einrichtung 60 zur Reduktion von Rückkopplungseffekten, gewählt werden.

Bei der Geräuschreduktion werden die verschiedenen Frequenzbänder abhängig von ihrem jeweiligen Signal-Rausch-Verhältnis unterschiedlich stark gedämpft. Die Figur 2 verdeutlicht beispielhaft die Funktion einer auf dem Wiener-Filter basierenden Geräuschreduktionseinrichtung. Dabei liegen sowohl ein Nutzsignal s(l) als auch ein Störsignal n(l) an einem gemeinsamen Eingang an. Das aus der Kombination des Nutzsignals s(l) und des Störsignals n(l) hervorgegangene Eingangssignal x(l) wird mittels einer Frequenzanalyse in verschiedene Frequenzbänder aufgeteilt, die jeweils einem Frequenzkanal i zugeordnet werden. Für jeden Frequenzkanal i wird ein individueller Gewichtungsfaktor Gᵢ bestimmt und das Signal des jeweiligen Frequenzkanals mit einem entsprechenden Dämpfungsfaktor gedämpft. Bei der Frequenzsynthese werden die verschieden gewichteten Signale der einzelnen Frequenzkanäle i wieder zusammengeführt und als ein gemeinsames Ausgangssignal ŝ(l) ausgegeben. Die Zeitabhängigkeit der Signale s(l), n(l) und x(l) wird dabei durch die Variable l symbolisiert.

Der Zusammenhang zwischen dem Gewichtungsfaktor Gᵢ(l) eines bestimmten Frequenzkanals i und dem Signal-Rausch-Verhältnis auf dem jeweiligen Frequenzkanal i wird durch die folgende Gleichung wiedergegeben: ${G}_{i} \left(l\right) = \frac{{S}_{ss , i} \left(l\right)}{{S}_{ss , i} \left(l\right) + {S}_{NN , i} \left(l\right)} = 1 - \frac{{S}_{NN , i} \left(l\right)}{{S}_{XX , i} \left(l\right)}$
mit Gᵢ(l): Gewichtungsfaktor des Frequenzkanals i,
S_{SS,i}(l): Sprachsignalanteil im jeweiligen Frequenzkanal,
S_{NN,i}(l): Störsignalanteil im jeweiligen Frequenzkanal,
S_{XX,i}(l): Gesamtsignal im jeweiligen Frequenzkanal.

Bei der herkömmlichen Geräuschreduktion hängt der Gewichtungsfaktor Gᵢ(l) eines Frequenzkanals i also unmittelbar von seinem Signal-Rausch-Verhältnis ab. Enthält der entsprechende Frequenzkanal i kein Störsignal (S_{NN,i}(l) = 0), ist die Dämpfung gleich Null (Gewichtungsfaktor 1). Besteht das Signal auf dem entsprechende Frequenzkanal i jedoch nur aus einem Störsignal ohne einen Nutzsignalanteil (S_{NN,i}(l)/S_{XX,i}(l) = 1), so ist der Gewichtungsfaktor des betreffenden Frequenzkanals i gleich Null. Dieser Frequenzkanal i erfährt folglich die maximale Dämpfung.

Wie bereits gezeigt, werden die verschiedene Frequenzbänder in einer herkömmlichen Geräuschreduktionseinrichtung 30 lediglich anhand ihres Signal-Rausch-Verhältnisses gedämpft, d.h. dass ein Signal eines bestimmten Frequenzbands umso mehr gedämpft wird, je kleiner sein Signal-Rausch-Verhältnis ist. Bei diesem Geräuschreduktionskonzept werden folglich auch Signale gedämpft, die zwar als Störsignale klassifiziert wurden, die jedoch als gewohnte Alltagsgeräusche vom Hörhilfeträger wahrgenommen werden sollen. Durch die lediglich am Signal-Rausch-Verhältnis orientierte Dämpfung kann der Signalpegel dieser Alltagsgeräusche so weit reduziert werden, dass er unter die Hörschwelle fällt. Folglich kann der Hörhilfeträger diese gewohnten Alltagsgeräusche nicht mehr wahrnehmen.

Um diesen negativen Effekt zu verhindern, wird bei dem erfindungsgemäßen Geräuschreduktionsverfahren die Wirkung der Geräuschreduktion abhängig vom aktuellen Eingangspegel des Hörhilfsgerätes 1 eingestellt. Insbesondere besteht damit die Möglichkeit, die Geräuschreduktionswirkung bei geringen Pegeln zurückzunehmen, d.h. eine geringere Dämpfung zu applizieren. Damit wird effektiv verhindert, dass die Signale verschiedener Umgebungsgeräusche unter die Hörschwelle fallen und daher nicht mehr gehört werden können.

Die Rücknahme der Dämpfung kann dabei auf verschiedene Arten erfolgen. Einerseits werden die Dämpfungswerte auf Basis eines bestimmten Zusammenhangs zum Eingangspegel zurückgenommen.

Andererseits kann bei der Rücknahme der Dämpfungswerte auch das individuelle Hörvermögen bzw. der individuelle Hörverlust des Hörhilfeträgers berücksichtigt werden. Werden die Dämpfungswerte gemäß der ersten Alternative auf Basis eines bestimmten Zusammenhangs zum Eingangspegel zurückgenommen, können auch mehrere solcher frei wählbaren Zusammenhänge vorgesehen sein. Die Figur 3 zeigt ein Diagramm mit acht verschiedenen Kennlinien, die jeweils eine unterschiedliche Abhängigkeit der Hörgerätedämpfungsrücknahme vom Eingangpegel darstellen. Auf der Abszisse des Diagramms ist der Eingangspegel aufgetragen, der dem akustischen Leistungswert entspricht. Auf der Ordinate des Diagramms ist hingegen der Geräuschreduktionsrücknahmefaktor dargestellt. Dies ist der Faktor, mit dem die Geräuschreduktionswerte (Dämpfungswerte in dB) multiplikativ verrechnet werden. Zum Beispiel lässt sich dem Diagramm anhand der Kennlinie a) entnehmen, dass bei entsprechender Einstellung der Geräuschreduktionseinrichtung 30 die Reduktion der Geräuschreduktionswirkung erst ab einem oberen Schwellwert von ca. 62 dB einsetzt. Während für Eingangspegel oberhalb von 62 dB die volle Geräuschreduktion wirkt, wird die Geräuschreduktionswirkung unterhalb dieses oberen Schwellwerts vorzugsweise kontinuierlich reduziert. Dabei wird die maximale Reduktion der Geräuschreduktionswirkung bei einem vorgegebenen unteren Schwellwert erreicht. Im vorliegenden Beispiel liegt diese Schwelle bei 50 dB. Unterhalb dieses unteren Schwellwerts findet keine Geräuschreduktion mehr statt, da der Faktor, um den die Geräuschreduktionswirkung bei entsprechendem Eingangspegel zurückgenommen wird, hier einen Wert von Null aufweist. Somit passieren Signale mit einem Eingangspegel von 50 dB oder weniger die Geräuschreduktionseinrichtung 30 ungedämpft, selbst wenn sie ein ungünstiges Signal-Rausch-Verhältnis aufweisen und daher herkömmlicherweise eine Dämpfung erfahren würden. Der untere Schwellwert wird dabei Vorzugweise so gewählt, dass die entsprechenden Signale noch hörbar bleiben.

Wenn beispielsweise die Geräuschreduktionseinrichtung 30 Geräusche mit einem Eingangspegel von mehr als 62 dB je nach Signal-Rausch-Verhältnis um -0 dB bis -12 dB dämpft, reduziert sich die Wirkung der Geräuschreduktion bei einem Signal mit einem Eingangspegel von ca. 56 dB aufgrund der eingangspegelabhängigen Dämpfungsreduktion gemäß der Kurve a) um einen Faktor von ca. 0,5. Folglich beträgt die maximale Dämpfung dieses Signals nur noch die Hälfte des ursprünglichen Werts, also -6 dB. Das Signal kann dabei vorzugsweise wie bisher in Abhängigkeit von seinem Signal-Rausch-Verhältnis gedämpft werden, jedoch nur bis zu einem Maximalwert von -6 dB.

Zwischen den einzelnen durch die Kennlinien des Diagramms in der Figur 3 dargestellten Zusammenhängen kann je nach Bedarf gewählt werden. Es ist vorteilhaft einen geeigneten Zusammenhang bereits im Rahmen einer Geräteanpassung auszuwählen und in dem jeweiligen Gerät 1 zu hinterlegen. Der Verlauf und die Form der entsprechenden Kurven kann dabei je nach Anwendung sehr unterschiedlich ausfallen.

Besonders vorteilhaft ist, wenn bei der Rücknahme der Dämpfungswerte auch das individuelle Hörvermögen bzw. der individuelle Hörverlust des Hörhilfeträgers berücksichtigt wird. Hierzu muss insbesondere sichergestellt werden, dass die Geräuschreduktions-Dämpfung dann zurückgenommen wird, wenn bedingt durch deren volle Wirkung der Ausgangspegel des Hörhilfsgerätes unter die individuelle Hörschwelle fallen würde. Dies kann und sollte vorzugsweise frequenzabhängig, d.h. separat für jedes Frequenzband i, durchgeführt werden. Die hierzu notwendige Kenntnis des individuellen Hörvermögens kann durch Erstellen eines Audiogramms im Vorfeld der Anwendung gewonnen werden. Bei einem modernen Hörgerät liegen diese Informationen bereits abgespeichert vor, da hier der Hörverlust in der Regel frequenzabhängig ausgeglichen wird. Insofern kann hier auf diese Informationen zurückgegriffen werden.

Somit wird die Geräuschreduktionswirkung nicht wie bisher üblich nur in Abhängigkeit vom Signal-Rausch-Verhältnis gewählt, sondern zusätzlich abhängig vom Eingangspegel und eventuell auch vom individuellen Hörverlust des jeweiligen Hörhilfeträgers. Bei der Berücksichtigung des individuellen Hörverlusts wird vorzugsweise frequenzbandspezifisch ein an der individuellen Hörschwelle orientierter unterer Schwellenwert vorgegeben, unter den der Eingangspegel des jeweiligen Frequenzkanals nicht sinken darf.

Bei einem Eingangssignal mit einem schwachen Störsignalanteil kann es grundsätzlich auch sinnvoll sein, die untere Schwelle so zu wählen, dass die Dämpfung des Signals bereits vollständig zurückgenommen ist, wenn der Pegel des Störsignalanteils (also quasi der Störsignalanteil des Eingangspegels) bedingt durch eine weitere Dämpfung unter die Hörschwelle fallen würde.

Die hier beschriebene Rücknahme der Signaldämpfung im Hörhilfsgerät kann durch eine Kappung des maximalen Geräuschreduktionswerts erfolgen. Dies erfolgt dadurch, dass lediglich der maximal zulässige Dämpfungswert mit dem jeweiligen Dämpfungsreduktionsfaktor multipliziert wird, während die Dämpfung bis zu diesem maximalen Dämpfungswert wie bisher erfolgt. Ferner ist es auch möglich, den jeweiligen Dämpfungsreduktionsfaktor auf jeden Dämpfungswert zwischen Null und dem maximalen Dämpfungswert anzuwenden. Hierdurch wird der Anstieg der entsprechenden Kennlinie reduziert, die den Zusammenhang zwischen dem ermittelten Signal-Rausch-Verhältnis und dem entsprechenden Dämpfungswert wiedergibt. Dieser Zusammenhang ist in Figur 4 beispielhaft dargestellt. Grundsätzlich ist auch eine Kombination dieser beiden Methoden möglich, so dass die entsprechende Kennlinie einen flacheren Verlauf erhält und zusätzlich auch der maximale Dämpfungswert gekappt wird.

Im Ergebnis führen alle hier aufgezeigten Methoden dazu, dass der maximale Dämpfungswert in Abhängigkeit von Eingangspegel und gegebenenfalls auch abhängig vom individuellen Hörverlust reduziert wird und somit wirksam vermieden wird, dass erwünschte Alltagsgeräusche unter die Hörschwelle fallen. Inwieweit eine dieser Methoden oder eine Kombination davon in einem Hörhilfsgerät implementiert wird, hängt in erster Linie von der jeweiligen Anwendung ab.

Die in der vorangehenden Beschreibung, den Ansprüchen und den Zeichnungen offenbarten Merkmale der Erfindung können sowohl einzeln als auch in beliebiger Kombination zur Verwirklichung der Erfindung in ihren verschiedenen Ausführungsformen wesentlich sein.

## Patentansprüche

1. Verfahren zur Geräuschreduktion in einem Hörhilfsgerät (1),
wobei ein Signal, das einen Nutz- und einen Störsignalanteil aufweist, im Hörhilfsgerät (1) verarbeitet und dabei gedämpft wird, um den Störsignalanteil zugunsten des Nutzsignalanteils zu reduzieren, und
wobei die Dämpfung des Signals abhängig vom Signal-Rausch-Verhältnis des Signals erfolgt,
**dadurch gekennzeichnet,**
**dass** die Dämpfung des Signals abhängig vom Eingangspegel des Signals zurückgenommen wird, so dass das Signal bei einem hohen Eingangspegel stärker gedämpft wird als bei einem niedrigen Eingangspegel.

2. Verfahren nach Anspruch 1,
**dadurch gekennzeichnet,**
**dass** die Dämpfung des Signals vollständig zurückgenommen wird, wenn der Eingangspegel oder der Störsignalanteil des Eingangspegels bedingt durch eine weitere Dämpfung unter einen vorgegebenen unteren Schwellenwert fallen würde.

3. Verfahren nach Anspruch 2,
**dadurch gekennzeichnet,**
**dass** als unterer Schwellenwert die Hörschwelle gewählt wird.

4. Verfahren nach einem der Ansprüche 1 bis 3,
**dadurch gekennzeichnet,**
**dass** das Signal im Hörhilfsgerät (1) auf wenigstens zwei Frequenzkanäle mit jeweils einem unterschiedlichen Frequenzband aufgeteilt wird,
wobei ein Signal auf einem ersten Frequenzkanal, das ein schlechteres Signal-Rausch-Verhältnis aufweist, stärker gedämpft wird als ein Signal auf einem anderen Frequenzkanal, das ein besseres Signal-Rausch-Verhältnis aufweist, und wobei die Dämpfung eines Signals auf einem bestimmten Frequenzband abhängig vom Eingangspegel des Signals auf dem jeweiligen Frequenzband zurückgenommen wird, so dass das Signal bei einem hohen Eingangspegel stärker gedämpft wird als bei einem niedrigen Eingangspegel.

5. Verfahren nach Anspruch 4,
**dadurch gekennzeichnet,**
**dass** die Dämpfung der Signale auf den verschiedenen Frequenzkanälen für jeden Frequenzkanal spezifisch erfolgt,
wobei die kanalspezifische Dämpfung eines Signals auf einem Frequenzkanal vollständig zurückgenommen wird, wenn bedingt durch eine weitere Dämpfung der Eingangspegel auf dem entsprechenden Frequenzkanal oder der Störsignalanteil des Eingangspegels auf dem entsprechenden Frequenzkanal unter einen für den entsprechenden Frequenzkanal vorgegebenen unteren Schwellenwert fallen würde.

6. Verfahren nach einem der Ansprüche 4 oder 5, **dadurch gekennzeichnet,**
**dass** die Rücknahme der Dämpfung der Signale auf den einzelnen Frequenzkanälen dem individuellen Hörvermögen des jeweiligen Hörhilfeträgers angepasst wird,
wobei für einen Frequenzkanal, dessen Frequenzen vom Hörhilfeträger schlechter wahrgenommen werden, ein höherer unterer Schwellenwert gewählt wird als für einen Frequenzkanal, dessen Frequenzen vom Hörhilfeträger besser wahrgenommen werden.

7. Verfahren nach einem der Ansprüche 5 oder 6,
**dadurch gekennzeichnet,**
**dass** der untere Schwellenwert für einen Frequenzkanal anhand der Hörschwelle des Hörhilfeträgers für die Frequenzen des entsprechenden Frequenzkanals bestimmt wird.

8. Verfahren nach einem der vorhergehenden Ansprüche,
**dadurch gekennzeichnet,**
**dass** die Rücknahme der Dämpfung eines Signals erst unterhalb eines oberen Schwellenwerts erfolgt,
wobei für Signale, deren Pegel oberhalb des oberen Schwellenwerts liegen, keine Rücknahme der Dämpfung erfolgt.

9. Verfahren nach einem der vorhergehenden Ansprüche,
**dadurch gekennzeichnet,**
**dass** das Signal in Abhängigkeit von seinem Signal-Rausch-Verhältnis gedämpft wird,
wobei das Signal nicht gedämpft wird, wenn es ein hohes Signal-Rausch-Verhältnis aufweist, und
wobei das Signal maximal gedämpft wird, wenn es ein niedriges Signal-Rausch-Verhältnis aufweist.

10. Geräuschreduktionseinrichtung (30) für ein Hörhilfsgerät (1),
wobei die Geräuschreduktionseinrichtung (30) ausgebildet ist, ein Signal des Hörhilfsgeräts (1), das einen Nutz- und einen Störsignalanteil aufweist, abhängig vom Signal-Rausch-Verhältnis des Signals zu dämpfen, um den Störsignalanteil zugunsten des Nutzsignalanteils zu reduzieren,
**dadurch gekennzeichnet,**
**dass** die Geräuschreduktionseinrichtung (30) ferner ausgebildet ist, die Dämpfung des Signals abhängig vom Eingangspegel des Signals zurückzunehmen, so dass das Signal bei einem hohen Eingangspegel stärker gedämpft wird als bei einem niedrigen Eingangspegel.

11. Geräuschreduktionseinrichtung (30) nach Anspruch 10,
**dadurch gekennzeichnet,**
**dass** die Geräuschreduktionseinrichtung (30) ausgebildet ist, die Dämpfung des Signals vollständig zurückzunehmen, wenn bedingt durch eine weitere Dämpfung der Eingangspegel oder der Störsignalanteil des Eingangspegels unter einen vorgegebenen unteren Schwellenwert fallen würde.

12. Geräuschreduktionseinrichtung (30) nach Anspruch 11,
**dadurch gekennzeichnet,**
**dass** als unterer Schwellenwert die Hörschwelle dient.

13. Geräuschreduktionseinrichtung (30) nach einem der Ansprüche 10 bis 12,
**dadurch gekennzeichnet,**
**dass** das Signal im Hörhilfsgerät (1) in wenigstens zwei Frequenzkanälen mit jeweils einem unterschiedlichen Frequenzband verarbeitet wird,
wobei die Geräuschreduktionseinrichtung (30) ausgebildet ist, ein Signal auf einem ersten Frequenzkanal, das ein schlechteres Signal-Rausch-Verhältnis aufweist, stärker zu dämpfen als ein Signal auf einem anderen Frequenzkanal, das ein besseres Signal-Rausch-Verhältnis aufweist, und
wobei die Geräuschreduktionseinrichtung (30) ferner ausgebildet ist, die Dämpfung eines Signals auf einem bestimmten Frequenzband abhängig vom Eingangspegel des Signals auf dem jeweiligen Frequenzband zurückzunehmen, so dass das Signal bei einem hohen Eingangspegel stärker gedämpft wird als bei einem niedrigen Eingangspegel.

14. Geräuschreduktionseinrichtung (30) nach Anspruch 13,
**dadurch gekennzeichnet,**
**dass** die Geräuschreduktionseinrichtung (30) ausgebildet ist, die Dämpfung der Signale auf den verschiedenen Frequenzkanälen für jeden Frequenzkanal spezifisch vorzunehmen,
wobei die kanalspezifische Dämpfung eines Signals auf einem Frequenzkanal vollständig zurückgenommen wird, wenn bedingt durch eine weitere Dämpfung der Eingangspegel auf dem entsprechenden Frequenzkanal oder der Störsignalanteil des Eingangspegels auf dem entsprechenden Frequenzkanal unter einen für den entsprechenden Frequenzkanal vorgegebenen unteren Schwellenwert fallen würde.

15. Geräuschreduktionseinrichtung (30) nach einem der Ansprüche 13 oder 14,
**dadurch gekennzeichnet,**
**dass** die Geräuschreduktionseinrichtung (30) ausgebildet ist, die Rücknahme der Dämpfung der Signale auf den einzelnen Frequenzkanälen dem individuellen Hörvermögen des jeweiligen Hörhilfeträgers anzupassen,
wobei für einen Frequenzkanal, dessen Frequenzen vom Hörhilfeträger schlechter wahrgenommen werden, ein höherer unterer Schwellenwert gewählt wird als für einen Frequenzkanal, dessen Frequenzen vom Hörhilfeträger besser wahrgenommen werden.

16. Geräuschreduktionseinrichtung (30) nach einem der Ansprüche 14 oder 15,
**dadurch gekennzeichnet,**
**dass** die Geräuschreduktionseinrichtung (30) ausgebildet ist, den unteren Schwellenwert für einen Frequenzkanal anhand der Hörschwelle des Hörhilfeträgers für die Frequenzen des entsprechenden Frequenzkanals zu bestimmen.

17. Geräuschreduktionseinrichtung (30) nach einem der Ansprüche 10 bis 16,
**dadurch gekennzeichnet,**
**dass** die Geräuschreduktionseinrichtung (30) ausgebildet ist, die Rücknahme der Dämpfung eines Signals erst unterhalb eines oberen Schwellenwerts vorzunehmen,
wobei für Signale, deren Pegel oberhalb des oberen Schwellenwerts liegen, keine Rücknahme der Dämpfung erfolgt.

18. Geräuschreduktionseinrichtung (30) nach einem der Ansprüche 10 bis 17,
**dadurch gekennzeichnet,**
**dass** die Geräuschreduktionseinrichtung (30) ausgebildet ist, das Signal in Abhängigkeit von seinem Signal-Rausch-Verhältnis zu dämpfen,
wobei das Signal nicht gedämpft wird, wenn es ein hohes Signal-Rausch-Verhältnis aufweist, und
wobei das Signal maximal gedämpft wird, wenn es ein niedriges Signal-Rausch-Verhältnis aufweist.

## Claims

1. Method for noise reduction in a hearing aid (1), wherein a signal that has a useful and a noise signal component is processed in the hearing aid (1) and, in so being, attenuated in order to reduce the noise signal component in favour of the useful signal component, and
wherein the signal is attenuated on the basis of the signal-to-noise ratio of the signal,
**characterized**
**in that** the attenuation of the signal is cancelled on the basis of the input level of the signal, so that the signal is attenuated to a greater extent for a high input level than for a low input level.

2. Method according to Claim 1,
**characterized**
**in that** the attenuation of the signal is cancelled completely if the input level or the noise signal component of the input level falls below a prescribed lower threshold value as a result of further attenuation.

3. Method according to Claim 2,
**characterized**
**in that** the lower threshold value chosen is the hearing threshold.

4. Method according to one of Claims 1 to 3,
**characterized**
**in that** the signal is split in the hearing aid (1) onto at least two frequency channels that each have a different frequency band,
wherein a signal on a first frequency channel, which has a poorer signal-to-noise ratio, is attenuated to a greater extent than a signal on another frequency channel, which has a better signal-to-noise ratio, and wherein the attenuation of a signal on a particular frequency band is cancelled on the basis of the input level of the signal on the respective frequency band, so that the signal is attenuated to a greater extent for a high input level than for a low input level.

5. Method according to Claim 4,
**characterized**
**in that** the signals on the different frequency channels are attenuated specifically for each frequency channel, wherein the channel-specific attenuation of a signal on a frequency channel is cancelled completely if the input level on the relevant frequency channel or the noise signal component of the input level on the relevant frequency channel falls below a lower threshold value prescribed for the relevant frequency channel as a result of further attenuation.

6. Method according to either of Claims 4 and 5,
**characterized**
**in that** the cancellation of the attenuation of the signals on the individual frequency channels is matched to the individual hearing of the respective hearing aid wearer,
wherein a higher lower threshold value is chosen for a frequency channel whose frequencies are picked up relatively poorly by the hearing aid wearer than for a frequency channel whose frequencies are picked up better by the hearing aid wearer.

7. Method according to either of Claims 5 and 6,
**characterized**
**in that** the lower threshold value for a frequency channel is determined on the basis of the hearing threshold of the hearing aid wearer for the frequencies of the relevant frequency channel.

8. Method according to one of the preceding claims,
**characterized**
**in that** the attenuation of a signal is cancelled only below an upper threshold value,
wherein the attenuation is not cancelled for signals whose levels are above the upper threshold value.

9. Method according to one of the preceding claims,
**characterized**
**in that** the signal is attenuated on the basis of its signal-to-noise ratio,
wherein the signal is not attenuated if it has a high signal-to-noise ratio, and
wherein the signal is attenuated to the maximum extent if it has a low signal-to-noise ratio.

10. Noise reduction device (30) for a hearing aid (1), wherein the noise reduction device (30) is designed to attenuate a signal from the hearing aid (1) that has a useful and a noise signal component on the basis of the signal-to-noise ratio of the signal in order to reduce the noise signal component in favour of the useful signal component,
**characterized**
**in that** the noise reduction device (30) is additionally designed to cancel the attenuation of the signal on the basis of the input level of the signal, so that the signal is attenuated to a greater extent for a high input level than for a low input level.

11. Noise reduction device (30) according to Claim 10,
**characterized**
**in that** the noise reduction device (30) is designed to cancel the attenuation of the signal completely if the input level or the noise signal component of the input level falls below a prescribed lower threshold value as a result of further attenuation.

12. Noise reduction device (30) according to Claim 11,
**characterized**
**in that** the lower threshold value used is the hearing threshold.

13. Noise reduction device (30) according to one of Claims 10 to 12,
**characterized**
**in that** the signal is processed in the hearing aid (1) in at least two frequency channels that each have a different frequency band,
wherein the noise reduction device (30) is designed to attenuate a signal on a first frequency channel, which has a poorer signal-to-noise ratio, to a greater extent than a signal on another frequency channel, which has a better signal-to-noise ratio, and
wherein the noise reduction device (30) is additionally designed to cancel the attenuation of a signal on a particular frequency band on the basis of the input level of the signal on the respective frequency band, so that the signal is attenuated to a greater extent for a high input level than for a low input level.

14. Noise reduction device (30) according to Claim 13,
**characterized**
**in that** the noise reduction device (30) is designed to perform the attenuation of the signals on the different frequency channels specifically for each frequency channel,
wherein the channel-specific attenuation of a signal on a frequency channel is cancelled completely if the input level on the relevant frequency channel or the noise signal component of the input level on the relevant frequency channel falls below a lower threshold value prescribed for the relevant frequency channel as a result of further attenuation.

15. Noise reduction device (30) according to either of Claims 13 and 14,
**characterized**
**in that** the noise reduction device (30) is designed to match the cancellation of the attenuation of the signals on the individual frequency channels to the individual hearing of the respective hearing aid wearer,
wherein a higher lower threshold value is chosen for a frequency channel whose frequencies are picked up relatively poorly by the hearing aid wearer than for a frequency channel whose frequencies are picked up better by the hearing aid wearer.

16. Noise reduction device (30) according to either of Claims 14 and 15,
**characterized**
**in that** the noise reduction device (30) is designed to determine the lower threshold value for a frequency channel on the basis of the hearing threshold of the hearing aid wearer for the frequencies of the relevant frequency channel.

17. Noise reduction device (30) according to one of Claims 10 to 16,
**characterized**
**in that** the noise reduction device (30) is designed to perform the cancellation of the attenuation of a signal only below an upper threshold value,
wherein the attenuation is not cancelled for signals whose levels are above the upper threshold value.

18. Noise reduction device (30) according to one of Claims 10 to 17,
**characterized**
**in that** the noise reduction device (30) is designed to attenuate the signal on the basis of its signal-to-noise ratio,
wherein the signal is not attenuated if it has a high signal-to-noise ratio, and
wherein the signal is attenuated to the maximum extent if it has a low signal-to-noise ratio.

## Revendications

1. Procédé de réduction du bruit dans un appareil d'aide auditive (1),
selon lequel un signal, qui présente une part de signal utile et une part de signal parasite, est traité dans l'appareil d'aide auditive (1) et, à cette occasion, atténué afin de réduire la part de signal parasite en faveur de la part de signal utile, et
selon lequel l'atténuation du signal est effectuée en fonction du rapport signal/bruit du signal,
**caractérisé en ce que** l'atténuation du signal est supprimée en fonction du niveau d'entrée du signal, de telle sorte que le signal est plus fortement atténué en présence d'un niveau d'entrée élevé qu'en présence d'un faible niveau d'entrée.

2. Procédé selon la revendication 1, **caractérisé en ce que** l'atténuation du signal est entièrement supprimée lorsque le niveau d'entrée ou la part de signal parasite du niveau d'entrée chuterait au-dessous d'une valeur de seuil basse prédéfinie du fait d'une atténuation supplémentaire.

3. Procédé selon la revendication 2, **caractérisé en ce que** le seuil d'audition est choisi comme valeur de seuil basse.

4. Procédé selon l'une des revendications 1 à 3, **caractérisé en ce que** le signal dans l'appareil d'aide auditive (1) est distribué sur au moins deux canaux de fréquence ayant chacun une bande de fréquences différente,
un signal sur un premier canal de fréquence, qui présente un rapport signal/bruit plus mauvais, étant plus fortement atténué qu'un signal sur un autre canal de fréquence qui présente un rapport signal/bruit meilleur, et
l'atténuation d'un signal sur une bande de fréquences donnée étant supprimée en fonction du niveau d'entrée du signal sur la bande de fréquences respective de telle sorte que le signal est plus fortement atténué en présence d'un niveau d'entrée élevé qu'en présence d'un faible niveau d'entrée.

5. Procédé selon la revendication 4, **caractérisé en ce que**
l'atténuation du signal sur les différents canaux de fréquences est effectuée spécifiquement pour chaque canal de fréquence,
l'atténuation spécifique au canal d'un signal étant totalement supprimée sur un canal de fréquences si, du fait d'une atténuation supplémentaire, le niveau d'entrée sur le canal de fréquences correspondant ou la part de signal parasite du niveau d'entrée sur le canal de fréquences correspondant chuterait au-dessous d'une valeur de seuil basse prédéfinie pour le canal de fréquences correspondant.

6. Procédé selon l'une des revendications 4 ou 5, **caractérisé en ce que** la suppression de l'atténuation du signal sur les canaux de fréquences individuels est adaptée à l'acuité auditive personnelle du porteur d'aide auditive correspondant,
une valeur de seuil basse plus élevée étant choisie pour un canal de fréquences dont les fréquences sont plus difficilement perçues par le porteur d'aide auditive que pour un canal de fréquences dont les fréquences sont mieux perçues par le porteur d'aide auditive.

7. Procédé selon l'une des revendications 5 ou 6, **caractérisé en ce que** la valeur de seuil basse pour un canal de fréquences est définie au moyen du seuil d'audition du porteur d'aide auditive pour les fréquences du canal de fréquences correspondant.

8. Procédé selon l'une des revendications précédentes, **caractérisé en ce que** la suppression de l'atténuation d'un signal n'a lieu qu'au-dessous d'une valeur de seuil haute,
aucune suppression de l'atténuation n'ayant lieu pour les signaux sont les niveaux se trouvent au-dessus de la valeur de seuil haute.

9. Procédé selon l'une des revendications précédentes, **caractérisé en ce que**
le signal est atténué en fonction de son rapport signal/bruit,
le signal n'étant pas atténué lorsqu'il présente un rapport signal/bruit élevé, et
le signal étant atténué au maximum lorsqu'il présente un rapport signal/bruit faible.

10. Dispositif de réduction du bruit (30) pour un appareil d'aide auditive (1),
le dispositif de réduction du bruit (30) étant configuré pour atténuer un signal de l'appareil d'aide auditive (1), lequel présente une part de signal utile et une part de signal parasite, en fonction du rapport signal/bruit du signal afin de réduire la part de signal parasite en faveur de la part de signal utile, **caractérisé en ce que** le dispositif de réduction du bruit (30) est en outre configuré pour supprimer l'atténuation du signal en fonction du niveau d'entrée du signal, de telle sorte que le signal est plus fortement atténué en présence d'un, niveau d'entrée élevé qu'en présence d'un faible niveau d'entrée.

11. Dispositif de réduction du bruit (30) selon la revendication 10, **caractérisé en ce que** le dispositif de réduction du bruit (30) est configuré pour supprimer entièrement l'atténuation du signal lorsque le niveau d'entrée ou la part de signal parasite du niveau d'entrée chuterait au-dessous d'une valeur de seuil basse prédéfinie du fait d'une atténuation supplémentaire.

12. Dispositif de réduction du bruit (30) selon la revendication 11, **caractérisé en ce que** le seuil d'audition fait office de valeur de seuil basse.

13. Dispositif de réduction du bruit (30) selon l'une des revendications 10 à 12, **caractérisé en ce que** le signal dans l'appareil d'aide auditive (1) est traité dans au moins deux canaux de fréquence ayant chacun une bande de fréquences différente,
le dispositif de réduction du bruit (30) étant configuré pour atténuer plus fortement un signal sur un premier canal de fréquence, qui présente un rapport signal/bruit plus mauvais, qu'un signal sur un autre canal de fréquence qui présente un rapport signal/bruit meilleur, et
le dispositif de réduction du bruit (30) étant en outre configuré pour supprimer l'atténuation d'un signal sur une bande de fréquences donnée en fonction du niveau d'entrée du signal sur la bande de fréquences respective de telle sorte que le signal est plus fortement atténué en présence d'un niveau d'entrée élevé qu'en présence d'un faible niveau d'entrée.

14. Dispositif de réduction du bruit (30) selon la revendication 13, **caractérisé en ce que**
le dispositif de réduction du bruit (30) est configuré pour effectuer l'atténuation du signal sur les différents canaux de fréquences spécifiquement pour chaque canal de fréquence,
l'atténuation spécifique au canal d'un signal étant totalement supprimée sur un canal de fréquences si, du fait d'une atténuation supplémentaire, le niveau d'entrée sur le canal de fréquences correspondant ou la part de signal parasite du niveau d'entrée sur le canal de fréquences correspondant chuterait au-dessous d'une valeur de seuil basse prédéfinie pour le canal de fréquences correspondant.

15. Dispositif de réduction du bruit (30) selon l'une des revendications 13 ou 14, **caractérisé en ce que**
le dispositif de réduction du bruit (30) est configuré pour adapter la suppression de l'atténuation du signal sur les canaux de fréquences individuels à l'acuité auditive personnelle du porteur d'aide auditive correspondant,
une valeur de seuil basse plus élevée étant choisie pour un canal de fréquences dont les fréquences sont plus difficilement perçues par le porteur d'aide auditive que pour un canal de fréquences dont les fréquences sont mieux perçues par le porteur d'aide auditive.

16. Dispositif de réduction du bruit (30) selon l'une des revendications 14 ou 15, **caractérisé en ce que** le dispositif de réduction du bruit (30) est configuré pour définir la valeur de seuil basse pour un canal de fréquences au moyen du seuil d'audition du porteur d'aide auditive pour les fréquences du canal de fréquences correspondant.

17. Dispositif de réduction du bruit (30) selon l'une des revendications 10 à 16, **caractérisé en ce que** le dispositif de réduction du bruit (30) est configuré pour effectuer la suppression de l'atténuation d'un signal qu'au-dessous d'une valeur de seuil haute, aucune suppression de l'atténuation n'ayant lieu pour les signaux sont les niveaux se trouvent au-dessus de la valeur de seuil haute.

18. Dispositif de réduction du bruit (30) selon l'une des revendications 10 à 17, **caractérisé en ce que** le dispositif de réduction du bruit (30) est configuré pour atténuer le signal en fonction de son rapport signal/bruit,
le signal n'étant pas atténué lorsqu'il présente un rapport signal/bruit élevé, et
le signal étant atténué au maximum lorsqu'il présente un rapport signal/bruit faible.
